# FASCICULE DE BREVET EUROPEEN

(11) **EP 3 264 198 B1**
(45) Date de publication et mention de la délivrance du brevet: **15.01.2020**
(21) Numéro de dépôt: 16177616.6
(22) Date de dépôt: 01.07.2016
(51) Int. Cl.: G04B 11/00, G04F 7/08

(54) **PIÈCE D'HORLOGERIE COMPRENANT UN DISPOSITIF DE COMMUTATION D'UN MÉCANISME DE CETTE PIÈCE**
UHR MIT SCHALTVORRICHTUNG FÜR EINEN MECHANISMUS DIESER UHR
TIMEPIECE COMPRISING A DEVICE FOR SWITCHING A MECHANISM OF SAID TIMEPIECE

(43) Date de publication de la demande: 03.01.2018
(73) Titulaire: Montres Breguet S.A., 1344 L'Abbaye (CH)
(72) Inventeur: SARCHI, Davide, 1020 Renens (CH); LEGERET, Benoît, 1024 Ecublens (CH); LENOIR, Deirdré, 1347 Le Sentier (CH); ROCHAT, Jean-Philippe, 1346 Les Bioux (CH)
(74) Mandataire: Surmely, Gérard

(56) Documents cités:
- EP-A1- 2 015 145
- FR-A- 1 090 564
- FR-A- 1 276 734
- US-A- 3 462 942

## Description

### Domaine de l'invention

La présente invention concerne un dispositif de commutation d'un mécanisme horloger entre deux états fonctionnels.

Plus particulièrement, l'invention concerne une pièce d'horlogerie comprenant :
- un mécanisme horloger pouvant commuter entre un premier état et un deuxième état déterminés;
- un dispositif de commutation agencé pour pouvoir commuter le mécanisme horloger entre les premier et deuxième états, ce dispositif de commutation comprenant un organe de commande, qui s'étend dans un plan général dans lequel il est susceptible de subir un mouvement sous l'action d'un dispositif d'actionnement de cet organe de commande, et un organe de commutation dont au moins une partie est agencée de manière à pouvoir subir un mouvement ayant une composante orthogonale au plan général.

Le dispositif de commutation est du type bistable. Il est agencé de sorte que ladite au moins une partie de l'organe de commutation est susceptible de passer sur commande d'une première position axiale stable à une deuxième position axiale stable, pour engendrer une première commutation du mécanisme horloger entre son premier état et son deuxième état, et de la deuxième position axiale stable à la première position axiale stable pour engendrer une deuxième commutation du mécanisme horloger entre son deuxième état et son premier état.

Le mécanisme horloger peut avoir plusieurs fonctions différentes pour lesquels le dispositif de commutation définit un interrupteur bistable, permettant alternativement d'enclencher ou d'arrêter la fonction ou alternativement d'embrayer et désembrayer cette fonction.

### Arrière-plan de l'invention

Un dispositif d'embrayage vertical bistable décrit dans le document EP 2 015 145 répond à la définition du dispositif donné dans le domaine de l'invention. Ce dispositif est prévu pour alternativement enclencher un mécanisme de chronographe et ensuite l'arrêter. Il comprend à cet effet un mécanisme de commutation comprenant une roue d'embrayage couplée en permanence à une roue de sortie, un cône d'embrayage associé à un organe de commande, un ressort exerçant une force axiale entre la première roue et une plaque formant une butée, un tube central pour solidariser la plaque avec l'ensemble formé de la roue d'embrayage et du cône d'embrayage, et finalement un joint permettant un couplage par friction dudit ensemble avec une roue d'entrée.

Le mécanisme de commutation est actionné axialement (c'est-à-dire perpendiculairement aux plans respectifs de la roue d'entrée et de la roue de sortie) par un mécanisme de commande qui comprend une pince avec deux doigts, portant à leurs extrémités libres respectives des parties présentant chacune une surface oblique pour venir presser latéralement sur le cône d'embrayage (qui définit de fait un cône de désembrayage), et une roue à colonnes qui est entraînée pas-à-pas dans une pluralité de positions angulaires au moyen d'un dispositif d'actionnement, notamment un poussoir pouvant être actionné par l'utilisateur de la pièce d'horlogerie. Cette roue à colonnes actionne en collaboration avec un ressort-lame la pince de manière à alternativement venir soulever l'ensemble formé de la roue d'embrayage et du cône d'embrayage à l'encontre de la force axiale du ressort pour désembrayer le mécanisme de chronographe et à retirer la pression latérale sur cet ensemble pour effectuer un embrayage du mécanisme de chronographe, cet embrayage étant réalisé par le ressort et le joint de friction.

Comme ceci ressort de l'exposé ci-avant, le dispositif d'embrayage vertical du document EP 2 015 145 est relativement complexe. Premièrement, il nécessite un ressort incorporé dans le mécanisme de commutation. Ensuite, il est encombrant dans le plan général du mouvement et présente une hauteur assez importante due à la superposition de plusieurs éléments, notamment du cône d'embrayage, du ressort et de la plaque-butée. Finalement, le mécanisme de commande n'est pas aisé à fabriquer puis à assembler dans le mouvement horloger.

### Résumé de l'invention

L'invention se propose de fournir un dispositif de commutation, en particulier un dispositif d'embrayage bistable, d'un type nouveau relativement à celui de l'art antérieur décrit ci-dessus pour répondre notamment aux inconvénients de cet art antérieur.

A cet effet, l'invention concerne une pièce d'horlogerie telle que définie à la revendication principale du jeu de revendications annexé. Ainsi, l'invention concerne une pièce d'horlogerie généralement définie dans le domaine de l'invention et qui est caractérisée en ce que :
- l'organe de commande est agencé pivotant autour d'un axe de rotation qui est perpendiculaire à son plan général, de manière à pouvoir être entraîné pas-à-pas, dans un sens de rotation donné, successivement dans une pluralité de positions angulaires distinctes;
- l'organe de commande et l'organe de commutation comprennent respectivement une première structure magnétique et une deuxième structure magnétique agencées de manière à présenter entre elles une interaction magnétique;
- l'une des première et deuxième structures magnétiques comprend au moins un premier pôle magnétique et l'autre de ces deux structures magnétiques comprend au moins un deuxième pôle magnétique et un troisième pôle magnétique avec des polarités opposées, les première et deuxième structures magnétiques étant agencées de manière que, dans une première position angulaire de l'organe de commande parmi ladite pluralité de positions angulaires distinctes, le premier pôle magnétique présente principalement une première interaction magnétique avec l'un des deuxième et troisième pôles magnétiques et que, dans une deuxième position angulaire de cet organe de commande parmi la pluralité de positions angulaires distinctes, ce premier pôle magnétique présente principalement une deuxième interaction magnétique avec l'autre de ces deuxième et troisième pôles magnétiques, les première et deuxième interactions magnétiques engendrant sur l'organe de commutation respectivement une première force magnétique et une deuxième force magnétique, toutes deux principalement orientées selon ledit axe de rotation avec des sens opposés, permettant de déplacer ladite au moins une partie de cet organe de commutation de la première position axiale stable à la deuxième position axiale stable et inversement;
- ladite au moins une partie de l'organe de commutation subit un mouvement alternatif entre ses première et deuxième positions axiales stables lorsque la deuxième structure magnétique est entrainée en rotation pas-à-pas dans ledit sens de rotation donné.

Grâce aux caractéristiques de l'invention, l'organe de commutation peut commuter alternativement entre ses deux positions axiales stables grâce à une force magnétique engendrée alternativement dans les deux sens de la direction axiale par les deux structures magnétiques, formant respectivement l'organe de commande et l'organe de commutation, lorsque l'organe de commande est entrainé pas-à-pas successivement dans une pluralité de positions angulaires prédéfinies. D'autres avantages particuliers de la présente invention ressortiront de la description de l'invention qui suivra.

Divers modes de réalisation et des variantes font l'objet des revendications secondaires du jeu de revendications annexé. Ainsi, notamment, dans un mode de réalisation particulier, l'organe de commutation comprend un guidage axial agencé de manière à permettre une translation axiale dans les deux sens de cet organe de commutation lors d'un actionnement en rotation de l'organe de commande et à empêcher que cet organe de commutation soit entraîné en rotation lors d'un tel actionnement. Dans une application particulière, le dispositif de commutation forme un dispositif d'embrayage-débrayage. L'organe de commutation porte un élément d'embrayage agencé libre en rotation au moins dans une position axiale, parmi les première et deuxième positions axiales stables, correspondant à un état embrayé du dispositif de commutation et donc du mécanisme horloger associé, l'élément d'embrayage étant solidaire de l'organe de commutation en translation axiale.

### Brève description des dessins

L'invention sera décrite ci-après à l'aide de dessins annexés, donnés à titre d'exemples nullement limitatifs, dans lesquels :
- La Figure 1 est une vue partielle, en coupe, d'une pièce d'horlogerie selon un premier mode de réalisation de l'invention;
- La Figure 2 est une vue partielle, de dessus, de la pièce d'horlogerie de la Figure 1 ;
- La Figure 3 est une vue en perspective, depuis le dessous, du dispositif de commutation de la pièce d'horlogerie de la Figure 1 ;
- La Figure 4 est une vue partielle, en coupe, d'une variante du premier mode de réalisation;
- La Figure 5 est une vue partielle, en coupe, d'une pièce d'horlogerie selon un deuxième mode de réalisation de l'invention; et
- La Figure 6 est une vue partielle, en coupe, d'une pièce d'horlogerie selon un troisième mode de réalisation de l'invention.

### Description détaillée de l'invention

On décrira à l'aide des Figures 1 à 3 un premier mode de réalisation d'une pièce d'horlogerie selon l'invention. Cette pièce d'horlogerie 2 est représentée partiellement sur les figures qui montrent essentiellement un dispositif de commutation 4 de cette pièce d'horlogerie ainsi qu'un pignon 6 et une roue 8 d'un mécanisme horloger qui peut fonctionnellement être dans un premier état où le pignon et la roue ne sont pas mécaniquement couplés et un deuxième état où ce pignon et cette roue sont mécaniquement couplés par une roue d'embrayage 10 associée au dispositif de commutation. La roue d'embrayage comprend un arbre central 26 et est agencée libre en rotation au moins dans une de ses première et deuxième positions axiales stables qui correspond à un état embrayé du dispositif de commutation, cette roue d'embrayage étant solidaire de l'organe de commutation en translation axiale. Le dispositif de commutation définit ici un dispositif d'embrayage-débrayage vertical car l'organe de commutation 12, portant la roue d'embrayage, subit avec cette dernière un mouvement de translation vertical dans les deux sens, c'est-à-dire perpendiculaire au plan général 18 de la base 14 sur laquelle est montée l'organe de commande 16 et parallèle aux axes de rotation respectifs du pignon 6 et de la roue 8. Dans le premier mode de réalisation décrit ici, une partie de l'arbre 26, située du côté opposé à l'organe de commutation relativement à la denture 10A de la roue d'embrayage, est agencée coulissant dans une pierre percée 28 formant un palier monté dans un pont 30 solidaire de la base 14.

Le dispositif de commutation 4 est agencé pour pouvoir commuter le mécanisme horloger entre ses premier et deuxième états. A cet effet, il comprend l'organe de commande 16, qui s'étend dans un plan général 18 dans lequel il est susceptible de subir un pivotement (rotation sur lui-même) sous l'action d'un dispositif d'actionnement (représenté partiellement à la Figure 3), et l'organe de commutation 12 agencé de manière à pouvoir subir un mouvement de translation sensiblement selon une direction orthogonale au plan général 18. L'organe de commande peut être entraîné en rotation, autour de son axe de rotation central 36, pas-à-pas dans un sens de rotation donné successivement dans une pluralité de positions angulaires distinctes qui sont prédéterminées. Pour ce faire, dans la variante représentée à la Figure 3, l'organe de commande comprend une étoile 20 associée à un sautoir 22 qui stabilise successivement l'organe de commande dans les positions angulaires de la pluralité de positions angulaires distinctes. L'étoile est entrainée en rotation successivement dans lesdites positions angulaires par un dispositif d'actionnement comprenant un levier ou doigt 24 agissant successivement sur les branches de l'étoile, laquelle comprend un nombre de branches égal au nombre de ces positions angulaires. Ce nombre est égal à huit dans la variante décrite. Le levier ou doigt peut être actionné de diverses manières soit par un utilisateur, soit par un autre mécanisme de la pièce d'horlogerie. En particulier, il peut être actionné par un poussoir agencé dans un boitier de montre. Grâce au système magnétique qui sera décrit par la suite, l'organe de commutation est susceptible de passer sur commande d'une première position axiale stable à une deuxième position axiale stable, pour engendrer une première commutation du mécanisme horloger entre son premier état, représenté à la Figure 1, et son deuxième état, et de la deuxième position axiale stable à la première position axiale stable pour engendrer une deuxième commutation du mécanisme horloger entre son deuxième état et son premier état.

Selon l'invention, l'organe de commande et l'organe de commutation comprennent respectivement une première structure magnétique 32 et une deuxième structure magnétique 34 présentant entre elles une interaction magnétique. De manière générale, l'une des première et deuxième structures magnétiques comprend au moins un premier pôle magnétique et l'autre de ces deux structures magnétiques comprend au moins un deuxième pôle magnétique et un troisième pôle magnétique avec des polarités opposées. Les première et deuxième structures magnétiques sont agencées de manière que, dans une première position angulaire de l'organe de commande parmi la pluralité de ses positions angulaires distinctes, le premier pôle magnétique présente principalement une première interaction magnétique avec l'un des deuxième et troisième pôles magnétiques et que, dans une deuxième position angulaire de cet organe de commande parmi la pluralité de positions angulaires distinctes, ce premier pôle magnétique présente principalement une deuxième interaction magnétique avec l'autre de ces deuxième et troisième pôles magnétiques. Les première et deuxième interactions magnétiques engendrent sur l'organe de commutation respectivement une première force magnétique et une deuxième force magnétique, toutes deux orientées selon l'axe de rotation 36 de l'organe de commande avec des sens opposés, ce qui permet de déplacer cet organe de commutation de sa première position axiale stable à sa deuxième position axiale stable et inversement. Plus particulièrement, les première et deuxième structures magnétiques sont agencées de sorte que l'organe de commutation subit un mouvement alternatif entre ses première et deuxième positions axiales stables lorsque la deuxième structure magnétique, solidaire de l'organe de commande, est entrainée en rotation pas-à-pas dans ledit sens de rotation donné, ce qui permet ainsi d'engendrer sur commande des commutations du mécanisme horloger entre ses premier et deuxième états.

L'organe rotatif de commande est agencé pour effectuer des pas correspondant chacun à un pivotement d'angle *π*/*N,* avec N > 0, de sorte que la première structure magnétique 32 est amenée à occuper successivement 2N positions angulaires distinctes autour de l'axe de rotation 36. De manière générale dans un tel cas, une des première et deuxième structures magnétiques comporte N premiers pôles magnétiques actifs, sensiblement orientés axialement et lorsque N > 1 régulièrement répartis autour de l'axe de rotation 36, alors que l'autre de ces deux structures magnétiques comporte N deuxièmes pôles magnétiques actifs et N troisièmes pôles magnétiques actifs sensiblement orientés axialement et régulièrement répartis autour de l'axe de rotation et sensiblement à même distance de cet axe de rotation que les premiers pôles magnétiques. Les deuxièmes et troisièmes pôles magnétiques sont arrangés en alternance de sorte que chaque deuxième pôle magnétique est intercalé entre deux troisièmes pôles magnétiques. De plus, dans chacune des positions angulaires distinctes de l'organe de commande, les N premiers pôles magnétiques sont situés sensiblement en regard des N deuxièmes pôles magnétiques ou des N troisièmes pôles magnétiques. Dans la variante représentée aux figures, N est égal à quatre (N = 4). Par pôle magnétique actif, on comprend un pôle magnétique participant à l'interaction magnétique prévue dans le système magnétique engendrant les translations axiales dans les deux sens de l'organe de commutation.

Dans la variante représentée aux Figures 1 à 3, la structure magnétique comportant les N premiers pôles magnétiques actifs comporte en outre N quatrièmes pôles magnétiques actifs de polarité opposée à celles des N premiers pôles magnétiques actifs, les premiers et quatrièmes pôles magnétiques étant régulièrement répartis autour de l'axe de rotation 36 et arrangés en alternance de sorte que chaque quatrième pôle magnétique est intercalé entre deux premiers pôles magnétiques. Ainsi, les première et deuxième structures magnétiques sont similaires et présentent matériellement entre elles une symétrie planaire dans les diverses positions angulaires stables de l'organe de commande (selon la position angulaire stable de l'organe de commande, les polarités des pôles actifs en vis-à-vis peuvent être soit opposées, soit identiques).

Dans une variante principale, représentée aux Figures 1 à 3, chacune des première et deuxième structures magnétiques comporte 2N aimants bipolaires 42, respectivement 44 orientés axialement et régulièrement répartis autour de l'axe de rotation 36, ces aimants bipolaires étant orientés magnétiquement en alternance dans un sens et dans l'autre (c'est-à-dire que les axes magnétiques de deux aimants bipolaires adjacents ont des sens opposés). On remarquera que, dans une variante (non représentée) où la structure magnétique portant les N premiers pôles magnétiques actifs ne comporte pas de quatrièmes pôles magnétiques actifs, cette structure magnétique comprend alors N aimants bipolaires orientés axialement, avec leurs axes magnétiques respectifs ayant un même sens, et répartis régulièrement autour de l'axe de rotation.

Dans une variante non représentée, au moins la structure magnétique portant les deuxièmes et troisièmes pôles magnétiques est constituée par un aimant multipolaire comportant 2N pôles actifs qui sont alternés et orientés axialement. On remarquera que l'autre structure magnétique peut également être constituée par un aimant multipolaire avec ses pôles orientés axialement, en particulier lorsqu'elle comporte également 2N pôles actifs alternés.

L'organe de commutation comprend un guidage axial agencé de manière à permettre une translation axiale dans les deux sens de cet organe de commutation lors d'un actionnement en rotation de l'organe de commande et à empêcher que cet organe de commutation soit entraîné en rotation lors d'un tel actionnement. Dans le premier mode de réalisation, l'organe de commutation 12 est guidé en translation axiale (selon l'axe de rotation 36) par au moins une première colonne 46 située à la périphérie de l'organe de commande et coulissant dans une ouverture de la base 14. De préférence, une deuxième colonne 48 est également prévue ici pour le guidage axial, les première et deuxième colonnes étant avantageusement diamétralement opposées relativement à l'axe de rotation, comme représenté aux Figures 1 et 3. D'autre part, l'organe de commande 16 est agencé de manière à pouvoir pivoter, comme déjà exposé, mais à ne pas pouvoir subir sensiblement de translation axiale. A cet effet, l'organe de commande présente une partie ayant une paroi latérale extérieure qui est circulaire, cette partie étant agencée dans un évidement circulaire de la base 14 qui présente une butée axiale pour cette partie dans un premier sens orienté vers la structure magnétique 34 de l'organe de commutation. Ensuite, l'organe de commande est pivoté dans une platine 50 qui forme également une butée axiale pour cet organe de commande, dans un deuxième sens opposé au premier sens. Pour limiter les frottements, on peut avantageusement agencer dans la platine 50 un palier avec une pierre percée et une pierre contre-pivot, cette dernière étant positionnée en hauteur de sorte que le pivot appuie contre celle-ci alors qu'une certaine fente demeure entre le corps de l'organe de commande et la surface supérieure de la platine.

Il résulte de l'agencement du dispositif de commutation selon l'invention que, lorsque l'organe de commande 16 est entraîné pas-à-pas dans la pluralité de positions angulaires distinctes et stables (2N positions), l'organe de commutation 12 est soumis à une force magnétique axiale alternativement dans les deux sens de la direction définie par l'axe de rotation 36. Lorsque les paires d'aimants bipolaires 42 et 44, situés l'un en regard de l'autre, présentent leurs deux aimants orientés magnétiquement dans un même sens, la force magnétique est une force magnétique d'attraction et l'organe de commutation est alors attiré vers l'organe de commande. Par contre, lorsque ces paires d'aimants bipolaires 42 et 44 présentent leurs deux aimants orientés magnétiquement dans un sens opposé, la force magnétique est une force magnétique de répulsion et l'organe de commutation est alors repoussé de l'organe de commande.

Afin de limiter la translation possible pour l'organe de commutation dans les deux sens, la pièce d'horlogerie comprend en outre au moins une première butée 52 et au moins une deuxième butée 54 agencées pour définir respectivement deux positions axiales stables de l'organe de commutation, cet organe de commutation étant en appui contre l'une ou l'autre de ces première et deuxième butées respectivement dans ses deux positions axiales stables sous l'action de la force magnétique engendrée entre les première et deuxième structures magnétiques. Les deux positions axiales stables de l'organe de commutation définissent respectivement une position de débrayage et une position d'embrayage dans lesquelles le mécanisme horloger associé est respectivement dans un état débrayé et un état embrayé. Dans le cas représenté aux figures, la roue d'embrayage 10 est en prise avec le pignon 6 dans la position d'embrayage de l'organe de commutation, alors que dans sa position de débrayage, cette roue d'embrayage n'est plus en prise avec le pignon (plus de relation d'engrènement entre eux). Pour régler au mieux la position d'embrayage, la butée 54 est réglable en hauteur. Dans la variante représentée, cette butée est formée par au moins une vis dans un trou fileté du pont 30.

D'une part, des moyens sont prévus pour sensiblement solidariser la roue d'embrayage à l'organe de commutation selon la direction axiale, de manière que cette roue suive le mouvement de translation axiale de cet organe de commutation. Dans la variante représentée, deux doigts recourbés 56 et 58 faisant saillie du plateau de l'organe de commutation forment avec celui-ci deux éléments en C autour de la denture 10A de la roue d'embrayage. Ainsi, cette roue d'embrayage présente une course axiale très limitée dans les deux sens relativement à l'organe de commutation. D'autre part, à titre de perfectionnement, des moyens sont prévus pour permettre une rotation optimale de la roue d'embrayage dans la position d'embrayage de l'organe de commutation. A cet effet, pour guider la roue d'embrayage du côté du plateau de l'organe de commutation, l'arbre 26 de cette roue présente un pivot 60 agencé dans un palier inférieur 62. Ensuite, le palier supérieur comprend un chaton 64 dans lequel sont insérées la pierre percée 28 et une pierre contre-pivot 66 à une certaine distance de la pierre percée, cette distance étant prévue de manière à ne pas entraver le coulissement de l'arbre 26 au travers de la pierre percée lorsque l'organe de commutation est poussé dans sa position d'embrayage par une force magnétique de répulsion.

Diverses variantes peuvent être envisagées par l'homme du métier. Ainsi, bien que la denture du pignon 6 est représentée cylindrique dans une variante avec des dents orientées axialement, les dentures de la roue d'embrayage10, du pignon 6 et de la roue 8 peuvent avantageusement être coniques dans une première variante et planes, en forme d'anneau, dans une deuxième variante. Dans ce dernier cas, les dentures peuvent être du type Breguet, soit en dents de scie assurant un entrainement fiable dans un sens de rotation donné, soit en forme de triangle isocèle permettant un entrainement dans les deux sens de rotation de la roue d'embrayage. On comprend donc qu'un système coaxial entre la roue d'embrayage et une roue d'entrée ou une roue de sortie, du type présenté dans l'art antérieur, peut être prévu, avec un couplage par friction ou un couplage avec des dentures planes annulaires. Diverses variantes sont envisageables aussi dans un tel cas. En particulier, on remarquera que le pont 30 et le palier qu'il porte (notamment la pierre percée 28) ne sont pas indispensables, la roue d'embrayage pouvant être guidée en rotation par d'autres moyens. A titre d'exemples, un tel guidage en rotation peut se faire par des éléments agissant sur des surfaces latérales circulaires de la roue d'embrayage, que ce soit au niveau de sa denture, d'un pivot inférieur dans un palier inférieur (c'est-à-dire du côté de la structure magnétique 34) ou d'une partie annulaire intermédiaire entre le plateau comprenant la denture de couplage (ou éventuellement un joint de friction) et un pivot inférieur.

Le pivotement peut être réalisé par un dispositif du type 'roulements à billes' assurant également une solidarisation axiale (c'est-à-dire lors de translations axiales) de la roue d'embrayage avec l'organe de commutation. On indiquera encore que, bien que la roue d'embrayage soit prévue sur les figures pour coupler deux mobiles dans l'état embrayé du mécanisme en question, il est aussi possible que la roue d'embrayage porte un indicateur ou une came qui est actionné selon que la roue d'embrayage est en prise ou non avec un élément mobile d'entrée en fonction de la position angulaire de l'organe de commande. Finalement, on notera qu'un guidage en rotation seulement du côté inférieur de la roue d'embrayage ainsi qu'une solidarisation axiale peuvent être réalisés par un palier magnétique inférieur du type décrit dans la variante présentée ci-après.

La Figure 4 montre une variante de réalisation du premier mode de réalisation. Les éléments déjà décrits précédemment ne seront pas à nouveau décrits ici. La pièce d'horlogerie 72 se distingue de la pièce d'horlogerie 2 premièrement par l'agencement, dans le dispositif de commutation 4A, d'un palier magnétique inférieur 74 à la place d'un palier traditionnel avec pierre percée et contre-pivot. Ce palier magnétique comprend un aimant 76 monté dans le plateau de l'organe de commutation 12A et surmonté par un élément ferromagnétique 78 de conduction centrale du flux magnétique de cet aimant de manière à assurer un centrage de l'arbre 26A de la roue d'embrayage 10A, cet arbre étant également au moins partiellement en matériau ferromagnétique pour que le palier magnétique soit fonctionnel. L'agencement d'un tel palier magnétique présente divers avantages. En particulier, la force d'attraction engendrée par le palier magnétique sur l'arbre de la roue d'embrayage permet de solidariser cette roue avec l'organe de commutation 12A sans devoir recourir à des moyens mécaniques comme dans la variante de la Figure 1. En d'autres termes, le palier magnétique est agencé dans l'organe de commutation pour pivoter une extrémité de cet arbre, ce palier magnétique assurant en outre un mouvement axial de la roue d'embrayage synchrone avec l'organe de commutation dans les deux sens. On peut aussi se passer de la pierre contre-pivot dans le palier supérieur agencé dans le pont 30.

Dans la variante de la Figure 4, la limitation de la translation axiale de l'organe de commutation 12A, dans la configuration où les structures magnétiques 32 et 34 présentent entre elles une force de répulsion, et la position axiale stable d'embrayage pour cet organe de commutation (dans l'exemple considéré) sont obtenues par deux vis 80 (une seule peut suffire) traversant librement des trous correspondants dans le plateau de l'organe de commutation et vissées dans deux trous filetés prévus dans la base 14. Dans une variante, les deux vis 80 servent également à définir le guidage axial de l'organe de commutation et les deux colonnes 46 et 48 sont supprimées. Ainsi, l'organe de commutation est formé simplement par une plaquette portant des aimants bipolaires.

La Figure 5 montre en coupe un deuxième mode de réalisation de l'invention. A nouveau, les éléments déjà décrits précédemment ne seront pas décrits à nouveau en détails. La pièce d'horlogerie 82 selon ce deuxième mode de réalisation est remarquable par le fait que le dispositif de commutation 4B comprend un pont 30B qui est solidaire de l'organe de commutation 12B, de sorte qu'ils forment ensemble avec la roue d'embrayage 10B une unité d'embrayage 84 qui peut subir un mouvement axial dans un sens et ensuite dans l'autre sens lorsque l'organe de commande 16 est entrainé pas-à-pas dans deux de ses positions angulaires stables qui se succèdent. Cette unité d'embrayage est robuste et aisée à assembler. En particulier, l'arbre 26B de la roue d'embrayage 10B est pivoté classiquement dans deux paliers standards 88 et 90 avec un jeu usuel qui demeure invariable lors du fonctionnement du dispositif d'embrayage selon ce deuxième mode de réalisation. Le pont 30B est fixé sur l'organe de commutation par une vis 86 vissée dans un trou fileté de cet organe de commutation, ce trou étant avantageusement coaxial à une colonne 48 de guidage axial de l'unité d'embrayage. On notera ici que, pour aligner précisément les deux paliers 88 et 90 selon une direction verticale, des moyens de positionnement du pont 30B peuvent avantageusement être prévus, notamment deux goupilles de positionnement ou des pied-vis pour la fixation du pont. Le pont est donc monté fixement sur l'organe de commutation de manière à permettre de loger entre eux au moins une partie centrale d'un élément d'embrayage, ce pont comprenant un palier dans lequel est agencée une extrémité de l'arbre de cet élément d'embrayage. On marquera qu'une colonne a été supprimée relativement au premier mode de réalisation, le guidage axial de l'organe de commutation étant réalisé par la vis 80 et la colonne 48. La vis 80 a ainsi ici une deuxième fonction.

La Figure 6 montre un troisième mode de réalisation d'une pièce d'horlogerie 92 selon l'invention. A nouveau, seules les différences avec les modes de réalisation précédents seront exposées. On notera que le fonctionnement du système magnétique du dispositif de commutation 4C demeure identique à celui décrit précédemment et ne sera donc pas exposé ici. Ce troisième mode de réalisation se distingue principalement du premier mode de réalisation par le fait que l'organe de commutation 12C est guidé axialement par une colonne centrale 94 traversant librement un trou cylindrique 96 de l'organe de commande 16C et se prolonge dans un trou non circulaire 97 d'une platine 50C sur laquelle est monté l'organe de commande. Une plaquette 14C, définissant avec la platine un logement pour cet organe de commande, est fixée à la platine par deux vis 98. La colonne 94 présente sur au moins une partie inférieure 95, coulissant dans le trou non circulaire 97, une section non circulaire correspondant au profil de ce trou non circulaire, de manière à empêcher une rotation de l'organe de commutation, en particulier lors de l'entrainement en rotation de l'organe de commande 16C pour déplacer l'organe de commutation entre ses deux positions axiales stables, comme déjà exposé précédemment. La partie de section non circulaire 95 est configurée de manière à permettre une translation axiale de l'organe de commutation entre ses deux positions axiales stables.

Ce troisième mode de réalisation est avantageux car le dispositif de commutation 4C est moins encombrant que les deux modes de réalisation précédents.

L'actionnement de l'étoile 20 peut se faire par un levier ou un élément coulissant au travers d'une ouverture latérale prévue dans la platine 50C. On remarquera que des parties saillantes 52C de l'organe de commutation 12C, définissant la position axiale de débrayage de cet organe de commutation, viennent en appui contre la surface supérieure de la base 14C formant butée.

A titre de variantes particulières, on peut énumérer les caractéristiques particulières suivantes :
- les deux doigts recourbés 56 et 58, servant à sensiblement solidariser la roue d'embrayage 10 avec l'organe de commutation lors des translations axiales de ce dernier, ne sont pas ici agencés de manière diamétralement opposée, mais de part et d'autre du pignon 6 avec une distance angulaire entre eux inférieure à 180°, par exemple 120°. Ceci assure un non engrènement de la roue 10 avec le pignon 6 dans la position axiale de débrayage de l'organe de commutation et en plus facilite la mise en place de cette roue avec un pivot inférieur de l'arbre 26 dans une pierre percée 62C.
- Les doigts recourbés 56 et 58 ont aussi pour fonction de définir des butées de l'organe de commutation pour définir sa position axiale d'embrayage, ces doigts venant buter contre la surface inférieure de la planche du pont 30C dans cette position.
- Les pierres 28C et 62C, formant respectivement deux paliers pour la roue d'embrayage, présentent des parties annulaires qui font légèrement saillie respectivement de la surface inférieure de la planche du pont 30C et de la surface plane de l'organe de commutation en regard de la roue d'embrayage, de manière à maintenir cette roue à une certaine distance de ces deux surfaces planes dans la position axiale d'embrayage de l'organe de commutation et également des doigts 56 et 58. Ainsi, on limite les frottements sur la roue d'embrayage lorsqu'elle est entrainée en rotation et on diminue donc la perte d'énergie mécanique dans cet état embrayé du mécanisme horloger associé au dispositif de commutation. Comme dans le premier mode de réalisation, la pierre 28C peut être agencée dans un chaton dont la position axiale est ajustable.

On notera que le deuxième mode de réalisation peut être avantageusement implémenté dans une pièce d'horlogerie selon le troisième mode de réalisation.

Comme indiqué précédemment, l'organe de commande peut être actionné par un utilisateur via un dispositif d'actionnement comme un poussoir. D'autres dispositifs d'actionnement connus de l'homme du métier peuvent être envisagés. Ainsi, dans d'autres modes de réalisation, ces mécanismes d'actionnement peuvent être actionnés automatiquement et notamment périodiquement par un autre mécanisme de la pièce d'horlogerie, c'est-à-dire par un mécanisme d'actionnement de cette pièce d'horlogerie qui coopère avec le mécanisme commuté selon l'invention. L"invention peut s'appliquer à des mouvements horlogers mécaniques et aussi à des pièces d'horlogerie ayant des parties électromécaniques. Ainsi, le dispositif d'actionnement de l'organe de commande peut comprendre un moteur électromécanique.

Finalement, bien que les divers modes de réalisation représentés aux figures concernent tous des dispositifs de commutation avec un organe de commutation formé par une navette subissant globalement des mouvements de va-et-vient selon un axe vertical, on notera que d'autres modes de réalisation peuvent être envisagés dans le cadre de la présente invention, en particulier des dispositifs de commutation avec un organe de commutation formé par un élément pivotant autour d'un axe horizontal, c'est-à-dire dans le plan général de l'organe de commande et donc orthogonal à son axe de rotation. A titre d'exemple, cet élément pivotant est un levier ou une bascule dont une partie, d'un côté de son axe de pivotement, porte la deuxième structure magnétique. L'élément pivotant est agencé de manière que la deuxième structure magnétique, formée notamment par un aimant bipolaire, subit un mouvement le long d'un arc de cercle dont la dimension verticale est supérieure à sa dimension horizontale. Ainsi, la partie portant la deuxième structure magnétique subit, selon la présente invention, une translation dans les deux sens entre deux positions axiales stables lorsque l'organe de commande est entrainé pas-à-pas en rotation dans ses positions angulaires distinctes.

## Revendications

1. Pièce d'horlogerie comprenant :
- un mécanisme horloger (6, 8, 10) pouvant commuter entre un premier état et un deuxième état déterminés ;
- un dispositif de commutation (4; 4A; 4B; 4C) agencé pour pouvoir commuter le mécanisme horloger entre lesdits premier et deuxième états, ce dispositif de commutation comprenant un organe de commande (16; 16C), qui s'étend dans un plan général dans lequel il est susceptible de subir un mouvement sous l'action d'un dispositif d'actionnement (22,24) de cet organe de commande, et un organe de commutation (12; 12A; 12B; 12C) dont au moins une partie est agencée de manière à pouvoir subir un mouvement ayant une composante orthogonale audit plan général ;
le dispositif de commutation étant agencé de sorte que ladite au moins une partie de l'organe de commutation est susceptible de passer sur commande d'une première position axiale stable à une deuxième position axiale stable, pour engendrer une première commutation du mécanisme horloger entre son premier état et son deuxième état, et de la deuxième position axiale stable à la première position axiale stable pour engendrer une deuxième commutation du mécanisme horloger entre son deuxième état et son premier état ;
**caractérisée en ce que** l'organe de commande est agencé pivotant autour d'un axe de rotation (36) qui est perpendiculaire audit plan général (18), de manière à pouvoir être entraîné pas-à-pas dans un sens de rotation donné successivement dans une pluralité de positions angulaires distinctes ; **en ce que** l'organe de commande et l'organe de commutation comprennent respectivement une première structure magnétique (32) et une deuxième structure magnétique (34) agencées de manière à présenter entre elles une interaction magnétique ; **en ce que** l'une des première et deuxième structures magnétiques comprend au moins un premier pôle magnétique et l'autre de ces deux structures magnétiques comprend au moins un deuxième pôle magnétique et un troisième pôle magnétique avec des polarités opposées, les première et deuxième structures magnétiques étant agencées de manière que, dans une première position angulaire de l'organe de commande parmi ladite pluralité de positions angulaires distinctes, le premier pôle magnétique présente principalement une première interaction magnétique avec l'un des deuxième et troisième pôles magnétiques et que, dans une deuxième position angulaire de cet organe de commande parmi la pluralité de positions angulaires distinctes, ce premier pôle magnétique présente principalement une deuxième interaction magnétique avec l'autre de ces deuxième et troisième pôles magnétiques, les première et deuxième interactions magnétiques engendrant sur l'organe de commutation respectivement une première force magnétique et une deuxième force magnétique, toutes deux principalement orientées selon ledit axe de rotation avec des sens opposés, permettant de déplacer ladite au moins une partie de cet organe de commutation de la première position axiale stable à la deuxième position axiale stable et inversement ; et **en ce que** ladite au moins une partie de l'organe de commutation subit un mouvement alternatif entre ses première et deuxième positions axiales stables lorsque la deuxième structure magnétique est entraînée en rotation pas-à-pas dans ledit sens de rotation donné.

2. Pièce d'horlogerie selon la revendication 1, **caractérisée en ce que** l'organe de commande est agencé pour effectuer des pas correspondant chacun à un pivotement d'angle *π*/*N,* avec N > 0, de sorte que la première structure magnétique est amenée à occuper successivement 2N positions angulaires distinctes autour dudit axe de rotation lorsqu'elle est entraînée pas-à-pas, ladite une des première et deuxième structures magnétiques comportant N premiers pôles magnétiques, sensiblement orientés axialement et lorsque N > 1 régulièrement répartis autour dudit axe de rotation, et ladite autre de ces deux structures magnétiques comportant N deuxièmes pôles magnétiques et N troisièmes pôles magnétiques sensiblement orientés axialement et régulièrement répartis autour de l'axe de rotation sensiblement à même distance de cet axe de rotation que les premiers pôles magnétiques, les deuxièmes et les troisièmes pôles magnétiques étant arrangés en alternance de sorte que chaque deuxième pôle magnétique est intercalé entre deux troisièmes pôles magnétiques ; et **en ce que**, dans les positions angulaires distinctes de l'organe de commande, les N premiers pôles magnétiques sont situés sensiblement en regard des N deuxièmes pôles magnétiques ou des N troisièmes pôles magnétiques.

3. Pièce d'horlogerie selon la revendication 2, **caractérisée en ce que** ladite une des première et deuxième structures magnétiques comporte en outre N quatrièmes pôles magnétiques de polarité opposée à celles des N premiers pôles magnétiques, les premiers et quatrièmes pôles magnétiques étant régulièrement répartis autour dudit axe de rotation et arrangés en alternance de sorte que chaque quatrième pôle magnétique est intercalé entre deux premiers pôles magnétiques.

4. Pièce d'horlogerie selon la revendication 3, **caractérisée en ce que** ladite une des première et deuxième structures magnétiques est constituée par un aimant multipolaire comportant 2N pôles alternés et orientés axialement.

5. Pièce d'horlogerie selon l'une quelconque des revendications 2 à 4, **caractérisée en ce que** ladite autre des première et deuxième structures magnétiques est constituée par un aimant multipolaire comportant 2N pôles alternés et orientés axialement.

6. Pièce d'horlogerie selon la revendication 3, **caractérisée en ce que** ladite une des première et deuxième structures magnétiques comporte 2N aimants bipolaires (42, respectivement 44) orientés axialement et régulièrement répartis autour dudit axe de rotation, ces aimants bipolaires étant orientés magnétiquement en alternance dans un sens et dans l'autre.

7. Pièce d'horlogerie selon l'une quelconque des revendications 2, 3 et 6, **caractérisée en ce que** ladite autre des première et deuxième structures magnétiques comporte 2N aimants bipolaires (44, respectivement 42) orientés axialement et régulièrement répartis autour dudit axe de rotation, ces aimants bipolaires étant orientés magnétiquement en alternance dans un sens et dans l'autre.

8. Pièce d'horlogerie selon l'une quelconque des revendications précédentes, **caractérisée en ce que** ledit organe de commutation comprend un guidage axial (46,48 ; 94) agencé de manière à permettre une translation axiale dans les deux sens de cet organe de commutation lors d'un actionnement en rotation dudit organe de commande et à empêcher que cet organe de commutation soit entraîné en rotation lors d'un tel actionnement.

9. Pièce d'horlogerie selon la revendication 8, **caractérisée en ce qu'**elle comprend en outre une première butée (52; 14C) et une deuxième butée (54; 80; 30C) agencées pour définir respectivement les deux positions axiales stables de l'organe de commutation, cet organe de commutation étant en appui contre l'une ou l'autre de ces première et deuxième butées dans ses positions axiales stables respectives sous l'action de la force magnétique engendrée entre les première et deuxième structures magnétiques.

10. Pièce d'horlogerie selon la revendication 8 ou 9, **caractérisée en ce que** ledit dispositif de commutation forme un dispositif d'embrayage-débrayage, et **en ce que** ledit organe de commutation porte un élément d'embrayage (10; 10A; 10B) comprenant un arbre central (26; 26A; 26B) et agencé libre en rotation au moins dans une position axiale, parmi lesdites première et deuxième positions axiales stables, correspondant à la position embrayée du dispositif de commutation, l'élément d'embrayage étant en translation axiale sensiblement solidaire de l'organe de commutation.

11. Pièce d'horlogerie selon la revendication 10, **caractérisée en ce que** l'arbre (26A) dudit élément d'embrayage est au moins en partie constitué d'un matériau ferromagnétique, et **en ce qu'**un palier magnétique est agencé dans ledit organe de commutation pour pivoter une extrémité de cet arbre, ce palier magnétique assurant en outre un mouvement axial de l'élément d'embrayage qui est synchrone avec celui de l'organe de commutation dans les deux sens.

12. Pièce d'horlogerie selon la revendication 10 ou 11, **caractérisée en ce qu'**une partie dudit arbre, située du côté opposé à l'organe de commutation, est agencée coulissant dans une pierre percée (28), cette pierre percée formant un palier monté dans un pont (30; 30C) ou une platine solidaire d'une base (14; 14C) sur laquelle est monté l'organe de commande, l'élément d'embrayage étant situé au moins partiellement entre le pont ou la platine et la base.

13. Pièce d'horlogerie selon la revendication 10 ou 11, **caractérisée en ce qu'**un pont (30B) est monté fixement sur l'organe de commutation (12B) de manière à permettre de loger entre eux au moins une partie centrale dudit élément d'embrayage (10B), le pont comprenant un palier (90) dans lequel est agencée une extrémité de l'arbre (26B) de cet élément d'embrayage.

14. Pièce d'horlogerie selon l'une quelconque des revendications 8 à 13, **caractérisée en ce que** ledit organe de commutation est guidé en translation axiale par au moins une colonne (46,48) située à la périphérie dudit organe de commande.

15. Pièce d'horlogerie selon l'une quelconque des revendications 8 à 13, **caractérisée en ce que** ledit organe de commutation est guidé en translation axiale par une colonne centrale (94) qui traverse un trou central circulaire (96) dudit organe de commande et se prolonge dans un trou non circulaire (97) d'une platine (50C) sur laquelle est monté ledit organe de commande, cette colonne présentant, sur au moins une partie coulissant dans le trou non circulaire, une section non circulaire (95) correspondant au profil de ce trou non circulaire.

16. Pièce d'horlogerie selon la revendication 14 ou 15, **caractérisée en ce que** l'organe de commande comprend une étoile (20) associée à un élément (24) d'entrainement en rotation pas-à-pas de cet organe de commande et à un sautoir (22) pour stabiliser successivement l'organe de commande dans les positions angulaires de ladite pluralité de positions angulaires distinctes, l'étoile comprenant un nombre de branches égal au nombre de ces positions angulaires.

## Patentansprüche

1. Uhr, umfassend:
- einen Uhrenmechanismus (6, 8, 10), der zwischen einem ersten und einem zweiten bestimmten Zustand umschaltbar ist;
- eine Umschaltvorrichtung (4; 4A; 4B; 4C), die dafür ausgelegt ist, den Uhrenmechanismus zwischen dem ersten und dem zweiten Zustand umzuschalten, wobei diese Umschaltvorrichtung ein Steuerorgan (16; 16C), das sich in einer allgemeinen Ebene erstreckt, in der es unter der Wirkung einer Betätigungsvorrichtung (22, 24) für dieses Steuerorgan bewegbar ist, und ein Umschaltorgan (12; 12A; 12B; 12C) umfasst, von dem mindestens ein Teil dafür ausgelegt ist, eine Bewegung ausführen zu können, die eine zu der allgemeinen Ebene senkrechte Komponente besitzt;
wobei die Umschaltvorrichtung derart gestaltet ist, dass der mindestens eine Teil des Umschaltorgans auf Befehl von einer ersten stabilen axialen Position zu einer zweiten stabilen axialen Position übergehen kann, um ein erstes Umschalten des Uhrenmechanismus zwischen seinem ersten Zustand und seinem zweiten Zustand zu bewirken, und von der zweiten axialen stabilen Position zu der ersten axialen stabilen Position übergehen kann, um ein zweites Umschalten des Uhrenmechanismus zwischen seinem zweiten Zustand und seinem ersten Zustand zu bewirken;
wobei das Steuerorgan schwenkbar um eine Drehachse (36), die zu der allgemeinen Ebene (18) senkrecht ist, ausgelegt ist, derart, dass es in einer bestimmten Drehrichtung schrittweise nacheinander in mehrere verschiedene Winkelpositionen antreibbar ist; **dadurch gekennzeichnet, dass**
das Steuerorgan und das Umschaltorgan eine erste magnetische Struktur (32) bzw. eine zweite magnetische Struktur (34) aufweisen, die derart angeordnet sind, dass zwischen ihnen eine magnetische Wechselwirkung besteht; dass entweder die erste oder die zweite magnetische Struktur mindestens einen ersten Magnetpol aufweist und die andere dieser beiden magnetischen Strukturen mindestens einen zweiten Magnetpol und einen dritten Magnetpol aufweist, wobei der erste Magnetpol eine zu jener des zweiten und des dritten Magnetpols entgegengesetzte Polarität besitzt,
wobei die erste und die zweite magnetische Struktur derart gestaltet sind, dass in einer ersten Winkelposition des Steuerorgans unter den mehreren verschiedenen Winkelpositionen der erste Magnetpol hauptsächlich eine erste magnetische Wechselwirkung mit dem zweiten oder dem dritten Magnetpol aufweist und dass in einer zweiten Winkelposition dieses Steuerorgans unter den mehreren verschiedenen Winkelpositionen dieser erste Magnetpol hauptsächlich eine zweite magnetische Wechselwirkung mit dem anderen des zweiten und des dritten Magnetpols aufweist, wobei die erste und die zweite magnetische Wechselwirkung an dem Umschaltorgan eine erste magnetische Kraft bzw. eine zweite magnetische Kraft erzeugt, die beide hauptsächlich längs der Drehachse mit entgegengesetzten Richtungen wirken, was ermöglicht, den mindestens einen Teil dieses Umschaltorgans von der ersten axialen stabilen Position in die zweite axiale stabile Position zu versetzen und umgekehrt; und dass der mindestens eine Teil des Umschaltorgans in eine Hin- und Herbewegung zwischen seiner ersten und seiner zweiten axialen stabilen Position versetzt wird, wenn die zweite magnetische Struktur rotatorisch schrittweise in dem bestimmten Drehsinn angetrieben wird.

2. Uhr nach Anspruch 1, **dadurch gekennzeichnet, dass** das Steuerorgan dafür ausgelegt ist, Schritte auszuführen, die jeweils einer Winkeldrehung π/N, mit N > 0, entsprechen, derart, dass die erste magnetische Struktur veranlasst wird, nacheinander 2N verschiedene Winkelpositionen um die Drehachse einzunehmen, während sie schrittweise angetrieben wird, wobei die erste und die zweite magnetische Struktur N Magnetpole aufweisen, die im Wesentlichen axial ausgerichtet sind und, wenn N > 1, um die Drehachse regelmäßig verteilt sind, und wobei die andere dieser beiden magnetischen Strukturen N zweite Magnetpole und N dritte Magnetpole aufweist, die im Wesentlichen axial ausgerichtet sind und um die Drehachse im Wesentlichen im gleichen Abstand von dieser Drehachse wie die ersten Magnetpole regelmäßig verteilt sind, wobei die zweiten und die dritten Magnetpole abwechselnd angeordnet sind, derart, dass jeder zweite Magnetpol zwischen zwei dritten Magnetpolen zwischengeschaltet ist; und dass in den verschiedenen Winkelpositionen des Steuerorgans die N ersten Magnetpole sich im Wesentlichen gegenüber den N zweiten Magnetpolen oder den N dritten Magnetpolen befinden.

3. Uhr nach Anspruch 2, **dadurch gekennzeichnet, dass** entweder die erste oder die zweite magnetische Struktur weiterhin N vierte Magnetpole mit einer zu jener der N ersten Magnetpole entgegengesetzten Polarität aufweist, wobei die ersten und die vierten Magnetpole um die Drehachse regelmäßig verteilt sind und abwechselnd angeordnet sind, derart, dass jeder vierte Magnetpol zwischen zwei erste Magnetpole zwischengeschaltet ist.

4. Uhr nach Anspruch 3, **dadurch gekennzeichnet, dass** die erste oder die zweite magnetische Struktur durch einen multipolaren Magneten gebildet ist, der 2N abwechselnde und axial ausgerichtete Pole umfasst.

5. Uhr nach einem der Ansprüche 2 bis 4, **dadurch gekennzeichnet, dass** die andere der ersten und der zweiten magnetischen Struktur durch einen multipolaren Magneten gebildet ist, der 2N abwechselnde und axial ausgerichtete Pole umfasst.

6. Uhr nach Anspruch 3, **dadurch gekennzeichnet, dass** die erste oder die zweite magnetische Struktur 2N Bipolarmagnete (42 bzw. 44) umfasst, die axial ausgerichtet sind und um die Drehachse regelmäßig verteilt sind, wobei diese Bipolarmagnete abwechselnd in der einen und der anderen Richtung magnetisch ausgerichtet sind.

7. Uhr nach einem der Ansprüche 2, 3 und 6, **dadurch gekennzeichnet, dass** die andere der ersten und der zweiten magnetischen Struktur 2N Bipolarmagnete (44 bzw. 42) umfasst, die axial ausgerichtet sind und um die Drehachse regelmäßig verteilt sind, wobei diese Bipolarmagnete magnetisch abwechselnd in der einen und der anderen Richtung ausgerichtet sind.

8. Uhr nach einem der vorhergehenden Ansprüche, **dadurch gekennzeichnet, dass** das Umschaltorgan eine axiale Führung (46, 48; 94) aufweist, die dafür ausgelegt ist, eine axiale translatorische Bewegung in beide Richtungen dieses Umschaltorgans zu ermöglichen, wenn das Steuerorgan in Drehung versetzt wird, und zu verhindern, dass dieses Umschaltorgan bei einer solchen Betätigung rotatorisch angetrieben wird.

9. Uhr nach Anspruch 8, **dadurch gekennzeichnet, dass** es weiterhin einen ersten Anschlag (52; 14C) und einen zweiten Anschlag (54; 80; 30C) umfasst, die dafür ausgelegt sind, jeweils die zwei stabilen axialen Positionen des Umschaltorgans zu definieren, wobei sich dieses Umschaltorgan unter der Wirkung der magnetischen Kraft, die zwischen der ersten und der zweiten magnetischen Struktur erzeugt wird, in seinen jeweiligen stabilen axialen Positionen an dem einen oder dem anderen dieses ersten und dieses zweiten Anschlags abstützt.

10. Uhr nach Anspruch 8 oder 9, **dadurch gekennzeichnet, dass** diese Umschaltvorrichtung eine Einrück/Ausrück-Vorrichtung bildet und dass das Umschaltorgan ein Einrückelement (10; 10A; 10B) trägt, das eine mittige Welle (26; 26A; 26B) umfasst und mindestens in einer axialen Position unter der ersten und der zweiten stabilen axialen Position, die der eingerückten Position der Umschaltvorrichtung entspricht, frei drehbar angeordnet ist, wobei das Einrückelement mit dem Umschaltorgan axial translatorisch im Wesentlichen fest verbunden ist.

11. Uhr nach Anspruch 10, **dadurch gekennzeichnet, dass** die Welle (26A) des Einrückelements mindestens teilweise aus einem ferromagnetischen Material gebildet ist und dass ein Magnetlager in dem Umschaltorgan angeordnet ist, um ein Ende dieser Welle zu schwenken, wobei dieses Magnetlager ferner eine axiale Bewegung des Einrückelements gewährleistet, die mit jener des Umschaltorgans in seinen beiden Richtungen synchron ist.

12. Uhr nach Anspruch 10 oder 11, **dadurch gekennzeichnet, dass** ein Teil der Welle, der sich auf der Seite gegenüber dem Umschaltorgan befindet, gleitverschieblich in einem Lochstein (28) angeordnet ist, wobei dieser Lochstein ein Lager bildet, das in einer Brücke (30; 30C) oder einer Platte montiert ist, die mit einer Basis (14; 14C) fest verbunden ist, auf der das Steuerorgan montiert ist, wobei das Einrückelement mindestens teilweise zwischen der Brücke oder der Platte und der Basis angeordnet ist.

13. Uhr nach Anspruch 10 oder 11, **dadurch gekennzeichnet, dass** eine Brücke (30B) an dem Umschaltorgan (12B) fest montiert ist, derart, dass zwischen ihnen das Anordnen mindestens eines mittleren Teils des Einrückelements (10B) ermöglicht wird, wobei die Brücke ein Lager (90) aufweist, in dem ein Ende der Welle (26B) dieses Einrückelements angeordnet ist.

14. Uhr nach einem der Ansprüche 8 bis 13, **dadurch gekennzeichnet, dass** das Umschaltorgan axial translatorisch durch mindestens eine Säule (46, 48) geführt wird, die sich am Umfang des Steuerorgans befindet.

15. Uhr nach einem der Ansprüche 8 bis 13, **dadurch gekennzeichnet, dass** das Umschaltorgan axial translatorisch durch eine mittlere Säule (94) geführt wird, die durch einen kreisförmigen mittleren Durchgang (96) des Steuerorgans verläuft und in einem nicht kreisförmigen Durchgang (97) einer Platte (50C) verlängert ist, auf der das Steuerorgan montiert ist, wobei diese Säule mindestens auf einem Teil, der in dem nicht kreisförmigen Durchgang gleitet, einen nicht kreisförmigen Querschnitt (95) aufweist, der dem Profil dieses nicht kreisförmigen Durchgangs entspricht.

16. Uhr nach Anspruch 14 oder 15, **dadurch gekennzeichnet, dass** das Steuerorgan einen Stern (20) aufweist, der einem Element (24) zum schrittweise rotatorischen Antrieb dieses Steuerorgans und einer Hebelfeder (22) zum aufeinander folgenden Stabilisieren des Steuerorgans in den Winkelpositionen der mehreren verschiedenen Winkelpositionen zugeordnet ist, wobei dieser Stern eine Anzahl von Zacken besitzt, die gleich der Anzahl dieser Winkelpositionen ist.

## Claims

1. Timepiece including:
- a timepiece mechanism (6, 8, 10) capable of switching between a specific first state and a specific second state;
- a switching device (4; 4A; 4B; 4C) arranged to be able to switch the timepiece mechanism between said first and second states, said switching device including a control member (16; 16C), which extends in a general plane in which it is subjectable to a movement under the action of an actuation device (22, 24) of said control member, and a switching member (12; 12A; 12B; 12C) at least one part of which is arranged to be subjectable to a movement having a component orthogonal to said general plane;
the switching device being arranged such that said at least one part of the switching member is capable of passing on demand from a first stable axial position to a second stable axial position, to cause a first switch of the timepiece mechanism between the first state and second state thereof, and from the second stable axial position to the first stable axial position to cause a second switch of the timepiece mechanism between the second state and the first state thereof;
**characterized in that** the control member is arranged to pivot about an axis of rotation (36) which is perpendicular to said general plane (18), so as to be drivable step-by-step in a given direction of rotation, successively into a plurality of distinct angular positions; **in that** the control member and the switching member respectively include a first magnetic structure (32) and a second magnetic structure (34) arranged to exhibit a magnet interaction therebetween; **in that** one of the first and second magnetic structures includes at least a first magnetic pole and the other of said two magnetic structures includes at least a second magnetic pole and a third magnetic pole with opposite polarities, the first and second magnetic structures being arranged such that, in a first angular position of the control member of said plurality of distinct angular positions, the first magnetic pole mainly exhibits a first magnetic interaction with one of the second and third magnetic poles, and such that, in a second angular position of this control member of the plurality of distinct angular positions, this first magnetic pole mainly exhibits a second magnetic interaction with the other of the second and third magnetic poles, the first and second magnetic interactions producing on the switching member a first magnetic force and a second magnetic force respectively, both mainly oriented along said axis of rotation in opposite directions, allowing said at least one part of said switching member to be moved from the first stable axial position to the second stable axial position and vice versa; and **in that** said at least one part of the switching member is subjected to an alternate movement between the first and second stable axial positions thereof when the second magnetic structure is driven in rotation step-by-step in said given direction of rotation.

2. Timepiece according to claim 1, **characterized in that** the control member is arranged to make steps each corresponding to a pivoting motion of angle *π*/*N,* where N > 0, such that the first magnetic structure is made to occupy in succession 2*N* distinct angular positions about said axis of rotation when driven step-by-step, said one of the first and second magnetic structures including N first magnetic poles which are substantially axially oriented and, when N > 1, regularly distributed about said axis of rotation, and said other of said two magnetic structures including N second magnetic poles and N third magnetic poles which are substantially axially oriented and regularly distributed about the axis of rotation and at substantially the same distance from said axis of rotation as the first magnetic poles, the second and third magnetic poles being arranged alternately, such that each second magnetic pole is inserted between two third magnetic poles; and **in that**, in each of the distinct angular positions of the control member, the N first magnetic poles are located substantially facing the N second magnetic poles or N third magnetic poles.

3. Timepiece according to claim 2, **characterized in that** said one of the first and second magnetic structures further includes N fourth magnetic poles of opposite polarity to those of the N first magnetic poles, the first and fourth magnetic poles being regularly distributed about said axis of rotation and arranged alternately such that each fourth magnetic pole is inserted between two first magnetic poles.

4. Timepiece according to claim 3, **characterized in that** said one of the first and second magnetic structures is formed by a multipolar magnetic comprising 2N alternate and axially oriented poles.

5. Timepiece according to any of claims 2 to 4, **characterized in that** said other of the first and second magnetic structures is formed by a multipolar magnet including 2N alternate and axially oriented poles.

6. Timepiece according to claim 3, **characterized in that** said one of the first and second magnetic structures includes 2N bipolar magnets (42, 44 respectively), axially oriented and regularly distributed about said axis of rotation, said bipolar magnets being alternately magnetically oriented in one sense and then the other.

7. Timepiece according to any of claims 2, 3 and 6, **characterized in that** said other of the first and second magnetic structures includes 2N bipolar magnets (44, 42 respectively), axially oriented and regularly distributed about said axis of rotation, said bipolar magnets being alternately magnetically oriented in one sense and then the other.

8. Timepiece according to any of the preceding claims, **characterized in that** said switching member includes axial guiding (46, 48; 94) arranged to allow an axial translation in both directions of said switching member when said control member is actuated in rotation and to prevent said switching member being driven in rotation upon such actuation.

9. Timepiece according to claim 8, **characterized in that** the timepiece further includes a first stop (52; 14C) and a second stop (54; 80; 30C) arranged to define respectively the two stable axial positions of the switching member, said switching member abutting against one or other of said first and second stops in the two respective stable axial positions thereof under the action of the magnetic force produced between the first and second magnetic structures.

10. Timepiece according to claim 8 or 9, **characterized in that** said switching device forms a coupling/uncoupling device, and **in that** said switching member carries a coupling element (10; 10A; 10B) including a central arbor (26; 26A; 26B) and arranged to rotate freely in at least one axial position of said first and second stable axial positions, corresponding to the coupled position of the switching device, the coupling element being substantially integral with the switching member in axial translation.

11. Timepiece according to claim 10, **characterized in that** the arbor (26A) of said coupling element is at least partly formed of a ferromagnetic material, and **in that** a magnetic bearing is arranged inside said switching member to pivot one end of said arbor, said magnetic bearing further ensuring an axial movement of the coupling wheel which is synchronous with that of the switching member in both directions.

12. Timepiece according to claim 10 or 11, **characterized in that** one part of said arbor, located on the opposite side to the switching member, is arranged to slide in a jewel hole (28), said jewel hole forming a bearing mounted in a bar (30; 30C) or a plate integral with a base (14; 14C) on which is mounted the control member, the coupling element being located at least partly between the bar or the plate and the base.

13. Timepiece according to claim 10 or 11, **characterized in that** a bar (30B) is fixedly mounted on the switching member (12B) to allow at least a central part of said coupling element (10B) to be housed between said bar and member, the bar including a bearing (90) in which is arranged one end of the arbor (26B) of said coupling element.

14. Timepiece according to any of claims 8 to 13, **characterized in that** said switching member is guided in axial translation by at least one column (46, 48) located at the periphery of said control member.

15. Timepiece according to any of claims 8 to 13, **characterized in that** said switching member is guided in axial translation by a central column (94) which traverses a central circular hole (96) in said control member and extends into a non-circular hole (97) in a plate (50C) on which is mounted said control member, said column having, on at least one portion sliding into the non-circular hole, a non-circular cross-section (95) corresponding to the profile of said non-circular hole.

16. Timepiece according to claim 14 or 15, **characterized in that** the control member includes a star (20) associated with an element (24) for driving said control member in rotation step-by-step and with a jumper (22) for stabilising the control member successively in the angular positions of said plurality of distinct angular positions, the star including a number of branches equal to the number of said angular positions.
